# EUROPÄISCHE PATENTSCHRIFT

(11) **EP 0 152 110 B1**
(45) Veröffentlichungstag und Bekanntmachung des Hinweises auf die Patenterteilung: **25.05.1988**
(21) Anmeldenummer: 85101571.9
(22) Anmeldetag: 13.02.1985
(51) Int. Cl.: E06B 3/02

(54) **Randschiene für eine Scheibe, insbesondere einer Ganzglastüre**
Edge cover strip for a glass pane, in particular for a door wing made completely of glass
Listeau de bord pour une vitre, en particulier pour un battant fait entièrement en verre

(30) Priorität: 13.02.1984 DE 8404254 U
(43) Veröffentlichungstag der Anmeldung: 21.08.1985
(62) Teilanmeldung aus: 87113498.7
(73) Patentinhaber: Casma di V. Marinoni & Figli, I-20013 Magenta (IT)
(72) Erfinder: Marinoni, Mario, I-20013 Magenta (IT)
(74) Vertreter: Fincke, Karl Theodor, Dipl.-Phys. Dr.

(56) Entgegenhaltungen:
- DE-A- 2 805 258
- DE-C- 1 025 607
- DE-U- 7 539 446
- DE-U- 7 540 299
- DE-U- 7 831 645
- DE-U- 8 404 254

## Beschreibung

Die Erfindung betrifft eine Randschiene für eine Scheibe, insbesondere einer Ganzglastüre nach dem Oberbegriff des Anspruchs 1.

Eine Randschiene dieser Art ist aus dem deutschen Gebrauchsmuster 75 39 446 bekannt. Die Klemmschienenabschnitte haben jeweils gleichen Querschnitt und sind von Strangpreßprofilschienen abgelängt. Von den einander zugewandten Flächen der Strangpreßprofilschienen ragen Abstützrippen und Verstärkungsrippen aufeinander zu. Soll die Randschiene vergleichsweise große Beschlagteile aufnehmen, wie z. B. Bodenriegelschlösser oder dergleichen, so müssen bei Randschienen der bekannten Art Aussparungen in die Rippen gefräst werden, was den Herstellungsaufwand erheblich erhöht. Darüberhinaus müssen bei der bekannten Randschiene die Klemmschienenabschnitte einzeln an der Randschiene angebracht und zueinander ausgerichtet werden.

Aus der DE-OS 28 05 258 ist eine Randschiebe für eine Ganzglastüre bekannt, bei der die Klemmschienenabschnitte vor der Befestigung an der Scheibe zueinander ausgerichtet an Montageschienen für die Abdeckleisten angebracht werden. Auf diese Weise können die Klemmschienenabschnitte auf einfache Weise zwangsläufig gegeneinander ausgerichtet an der Scheibe befestigt werden. Das Schloß sitzt aber auch bei dieser Randschiene in einer speziell eingearbeiteten Aussparung eines der Klemmschienenabschnitte.

Aufgabe der Erfindung ist es, eine Randschiene der eingangs genannten Art so zu verbessern, daß ihre Klemmschienenabschitte ohne zusätzliche Montageschienen oder dergleichen während ihrer Befestigung an der Glasscheibe zwangsläufig gegeneinander ausgerichtet sind, wobei zusätzlich die Anbringung relative großer Beschlagteile, insbesondere von Schlössern, an den Klemmschienenabschnitten erleichtert werden soll.

Diese Aufgabe wird durch die Merkmale des Anspruchs 1 gelöst.

Das wenigstens eine Beschlagteil sitzt im wesentlichen außerhalb der Klemmschienenabschnitte. Bei Verwendung von Strangpreßprofilschienen müssen keine Aussparungen für das Beschlagteil eingefräst werden. Es genügt, die Strangpreßprofilschienen abzulängen und gegebenenfalls mit Befestigungslöchern oder dergleichen zu versehen. Andererseits ist der für das Beschlagteil zwischen dem Rand der Scheibe und dem scheibenfernen Rand der Randschiene zur Verfügung stehenden Platz nicht durch Rippen oder Stege oder dergleichen der Klemmschienenabschnitte eingeengt, so daß Schlösser mit größerem Riegelhub als bisher verwendet werden können.

Die Länge der, vorzugsweise nur aus zwei, wenn auch verschieden langen Klemmschienenabschnitten und dem Beschlagteil, insbesondere dem Schloß, gebildeten Baueinheit ist zweckmäßig etwa gleich der Scheibenbreite bemessen, um einerseits die Klemmkräfte großflächiger verteilen zu können und andererseits das Ausrichten der Randschiene bei der Montage zu erleichtern.

Das Schloß ist bevorzugt als Einsteck-Stulpschloß ausgebildet und mittels seiner Stulpschiene an den Klemmschienenabschnitten befestigt. Derartige Schlösser sind in vielfältigen Ausführungsformen auch mit vergleichsweise großem Riegelhub erhältlich, womit nicht auf Spezialkonstruktionen zurückgegriffen werden muß. Die Stulpschiene verbindet die Klemmschienenabschnitte und richtet sie zwangsläufig zueinander aus.

Die in Längsrichtung des Scheibenrands verlaufende Stulpschiene stützt sich vorzugsweise an einer in Randlängsrichtung und rechtwinkelig zur Scheibenfläche verlaufenden Profilseitenfläche eines der Profilschienenstücke jeder der beiden Klemmschienenabschnitte ab. Üblicherweise verläuft diese Profilseitenfläche im Inneren der Randschiene im Abstand von deren scheibenfernen Längsrand, um Platz für weitere an dieser Profilseitenfläche anzubringende Beschlagteile, insbesondere eine Scharnierhälfte oder dergleichen, bereitzustellen. Um die Stulpschiene möglichst nahe an den scheibenfernen Rand der Randschiene heranzubringen und den Riegelhub möglichst gut auszunutzen, erfolgt die Befestigung der Stulpschiene vorzugsweise über Abstandshalter.

Im folgenden werden Ausführungsbeispiele der Erfindung anhand von Zeichnungen näher erläutert. Es zeigt :
Fig. 1 eine Vorderansicht der unteren Randschiene einer Ganzglastüre bei abgenommener vorderer Abdeckleiste und
Fig. 2 eine Explosionsdarstellung des türscharnierseitigen Endes der Randschiene mit zusätzlich dargestellten Varianten.

Die Randschiene weist zwei unabhängig voneinander an einen geradlinig begrenzten Randbereich 1 einer Glasscheibe 3 angeklemmte Klemmschienenabschnitte 5, 7 auf. Die Klemmschienenabschnitte 5, 7 sind in Randlängsrichtung im Abstand voneinander angeordnet und über ein Stulpschloß 9 zu einer Baueinheit miteinander verbunden. Das Stulpschloß 9, bei welchem es sich um ein herkömmliches Einsteckschloß handeln kann, trägt eine in Randlängsrichtung und senkrecht zur Scheibenfläche sich erstreckende Stulpschiene 11, deren Enden 13,15 in Längsrichtung des Scheibenrands über den Schloßkörper des Stulpschlosses 9 vorstehen und über Abstandhalten 17, 19 an einer in Längsrichtung des Rands 1 ebenfalls senkrecht zur Scheibenfläche verlaufenden Montagefläche 21 jedes der beiden Klemmschienenabschnitte 5, 7 mit Schrauben 23, 25 von der freien Längsseite der Randschiene her angeschraubt ist.

Die über das Stulpschloß 9 miteinander verbundenen Klemmschienenabschnitte 5, 7 können als vorjustierte Baueinheit an den Rand 1 der Glasscheibe 3 angesetzt und in relativ kurzer Zeit montiert werden. Für die Unterbringung des Stulpschlosses 9 sind, abgesehen von den Befestigungslöchern der Schrauben 23, 25, keinerlei Aussparungen in die Klemmschienenabschnitte 5, 7 einzuarbeiten, beispielsweise einzufräsen. Auch in den Rand 1 der Glasscheibe 3 müssen keine Aussparungen eingearbeitet werden. Der Zwischenraum zwischen dem Rand 1 der Glasscheibe 3 und dem scheibenfernen Längsrand der Randschiene steht vollständig als Einbauhöhe für das Stulpschloß 9 zur Verfügung, so daß auch Schlösser mit vergleichsweise großem Riegelhub eingebaut werden können.

Die Klemmschienenabschnitte 5, 7 sind unterschiedlich lang. Der längere Klemmschienenabschnitt 7 trägt im Bereich seines schloßfernen Endes einen Scharnierbeschlag 27 mit einer zum freien Längsrand der Randschiene hin offenen Lageröffnung 29 für einen nicht dargestellten türstockfesten Lagerzapfen. Der Scharnierbeschlag 27 ist über eine Abstandsplatte 31 mittels Schrauben 33, 35 an der Montagefläche 21 des Klemmschienenabschnitts 7 abgestützt angeschraubt. Die Länge der Klemmschienenabschnitte 5, 7 ist unter Berücksichtigung der gewünschten Einbaulage des Stulpschlosses 9 so bemessen, daß die Gesamtlänge der durch die Klemmschienenabschnitte 5, 7 und das Stulpschloß 9 gebildeten Baueinheit im wesentlichen der Länge des Rands 1, das heißt der Breite der Ganzglastüre, entspricht. Auf diese Weise verteilt sich der Klemmdruck der Klemmschienenabschnitte 5, 7 auf einen relativ großen Randflächenbereich und das Ausrichten, der Randschiene bei der Montage wird erleichtert.

Die Klemmschienenabschnitte 5, 7 haben gleiches Querschnittsprofil und bestehen, wie am besten aus Fig. 2 ersichtlich ist, jeweils aus zwei Profilschienenstücken 37, 39, die von Strangpreßprofilschienen abgelängt sind. Die Profilschienenstücke 37, 39 sind ausgerichtet aneinander abgestützt und über quer zur Scheibenfläche verlaufende Schrauben 41 und Muttern 43 oder in eines der Profilschienenstücke geschnittene Gewindelöcher aneinander befestigt. Die Klemmschienenstücke 37, 39 weisen Klemmwangen 45, 47 auf, die die Glasscheibe 3 zwischen sich einspannen. An die Klemmwange 45 des Klemmschienenabschnitts 37 schließt sich eine in Längsrichtung verlaufende, zur gegenüberliegenden Wange 47 hin abstehende Auflagerippe 49 an, die bei der Montage der Randschiene an den Rand 1 der Glasscheibe 3 angelegt wird und das Ausrichten erleichtert. Bei montierter Randschiene kann sich die Glasscheibe 3 an der Auflagerippe 49 abstützen. Im Abstand zur Auflagerippe 49 trägt das Profilschienenstück 37 einen in Längsrichtung sich erstreckenden, quer zur Glasscheibe 3 über die Auflagerippe 49 hinaus vorspringenden Montageflansch 51, dessen der Glasscheibe 3 zugewandte Seitenfläche 53 eine zum Profilschienenstück 39 weisende, in Längsrichtung sich erstreckende Abstützschulter 55 bildet. Die Seitenfläche 53 und die Abstützschulter 55 führen das Profilschienenstück 39 um eine in Längsrichtung verlaufende Achse schwenkbeweglich an dem Profilschienenstück 37. Die Schrauben 41 sind zwischen der Abstützschulter 55 und dem Rand 1 der Glasscheibe 3 angeordnet und sorgen für eine zangenartige Klemmbewegung der beiden Klemmwangen 45, 47.

Die dem Rand 1 der Glasscheibe 3 abgewandte Fläche des Montageflansches 51 bildet die Montagefläche 21, die im dargestellten Ausführungsbeispiel durch eine Längsnut 57 unterbrochen ist. Die Schrauben 33, 35, mit welchen der Scharnierbeschlag 27 an dem Klemmschienenabschnitt 7 angeschraubt ist, sind in nicht näher dargestellte Gewindelöcher im Bereich des Bodens der Nut 57 des Montageflansches 51 geschraubt. In gleicher Weise ist das Stulpschloß 9 mittels der Schrauben 23, 25 an dem Montageflansch 51 befestigt.

Die von der Glasscheibe 3 wegweisenden Au- βenflächen der Klemmschienenabschnitte 5, 7 sind über die gesamte Länge der Randschiene von Abdeckleisten 59 abgedeckt. Die Abdeckleisten 59 haben gleiches Querschnittsprofil und sind von Strangpreßprofilleisten abgelängt. Sie tragen auf ihrem den Klemmschienenabschnitten 5, 7 zugewandten Flächen je zwei Profilrippen 63, 65, die sich im Abstand voneinander und von jeder der beiden Längsränder der Abdeckleisten 59 in Längsrichtung erstrecken. Die Profilrippen 63 greifen in hinterschnittene Nuten 67 auf der scheibenferne Seite der Klemmwangen 45, 47. Die Öffnungsweite der Nuten 67 ist so bemessen, daß die Rippen 63 quer zur Nutlängsrichtung eingeführt und durch Querverschiebung auf den Montageflansch 51 zu formschlüssig verriegelt werden können. Die Rippen 65 hintergreifen die scheibenferne Seite des Montageflansches 51 und tragen zum Montageflansch 51 hin offene Längsnuten 69, welchen auf der scheibenfernen Seite des Montageflansches 51 Längsnuten 71 gegenüberliegen. Die Abdeckleisten 59 werden nach dem Ansetzen an die Profilschienenstücke 37, 39 durch Verriegelungsstangen 73 formschlüssig verriegelt. Die Verriegelungsstangen 73 werden in Längsrichtung in den durch die Nuten 69, 71 gebildeten Kanal eingeschoben. Die Stirnseiten der Randschiene sind in üblicher Weise durch Abdeckplatten 75 abgedeckt, die mit Schrauben 77 an den Stirnseiten der Auflagerippe 49 bzw. des Montageflansches 51 angeschraubt sind und die Abdeckleisten 59 in Längsrichtung fixieren. Anstelle der Verriegelungsstangen 73 können auch axial geschlitzte und damit radial federnde Rohre in einer der Nuten 69 oder 71 eingelegt und/oder befestigt sein, die beim Anbringen der Abdeckleisten in die jeweils andere Nut einschnappen.

Die der Scheibe 3 abgewandten Außenseiten der Klemmwangen 45, 47 sind zur Scheibe 3 hin aufeinander zu abgeschrägt. Das Profil der Abdeckschienen 59 folgt in diesem Bereich der Außenkontur der Klemmwangen 45, 47. Beide Abdeckleisten 59 erhalten damit eine trapezförmige Außenkontur. Ohne Veränderung der Profilschienenstücke 37, 39 kann die Außenkontur der Abdeckschienen variiert werden, wenn, wie dies in Fig. 2 rechts für eine andere Ausgestaltung einer Abdeckschiene 59a dargestellt ist, im wesentlichen nur der Randbereich der Abdeckleiste 59a geändert wird, während die Profilform der Abdeckleiste im Bereich der den Rippen 63, 65 entsprechenden Rippen 63a und 65a sowie zwischen diesen Rippen unverändert bleibt. Die Abdeckleiste 59a hat im wesentlichen rechteckförmige Außenkontur. Andere Außenkonturen sind ebenfalls möglich, beispielsweise abgerundete Längsränder.

Im linken Teil der Fig. 2 ist eine Abdeckleiste 59b dargestellt, die sich von der Abdeckleiste 59 durch einen zusätzlichen. Die Außenfläche überdeckenden Mantel 79 unterscheidet. Der Mantel 71 umgreift die Längsränder der Abdeckleiste 59b und kann angebördelt oder angeklebt oder in sonstiger Weise befestigt sein. Der Mantel 79 kann aus Metall oder Kunststoff bestehen und eine dem gewünschten Aussehen entsprechende Oberflächenbeschaffenheit haben. Selbstverständlich kann auch die Abdeckleiste 59a mit einem derartigen Mantel versehen sein.

Die Abdeckleisten 59 ragen auf der scheibenfernen Seite über die Rippen 65 hinaus, und decken die auf dem Montageflansch 51 angebrachten Beschlagteile, insbesondere den Scharnierbeschlag 27 bzw. das Stulpschloß 9 ab. Entlang des scheibenfernen Rands der Abdeckleiste 59 ist auf der zur Scheibe weisenden Seite eine Längsnut 81 angeformt, in welcher der verdickte Rand einer über den scheibenfernen Längsrand der Abdeckleiste 59 vorstehenden Gummilippe 83 oder dergleichen formschlüssig gehalten ist.

In Fig. 2 links unten ist eine andere Ausführungsform eines Scharnierbeschlags 27a dargestellt, die insbesondere bei Verwendung der Randschiene als obere Randschiene des Einbau der Ganzglastüre in Verbindung mit feststehenden Lagerzapfen ermöglicht. Der Scharnierbeschlag 27a umfaßt einen Trägerteil 85, an dem mit quer zur Scheibenfläche eingeschraubten Schrauben 87 ein auf den türstockfesten Lagerzapfen aufsteckbarer Lagereinsatz 89 aufgeschraubt ist. Der Lagerteil 85 wird mittels der Schrauben 33, 35 an dem Klemmschienenabschnitte 7 in der für die Scharnierbuchse 27 erläuterten Weise befestigt.

Die vorstehend erläuterte Randschiene ist aus nur drei Strangpreßprofilen aufgebaut und kann im Baukastensystem ohne Fräsarbeiten oder dergleichen zu einer oberen oder einer unteren Randschiene einer Ganzglastüre mit oder ohne Schloß zusammengesetzt und mit geringem Montageaufwand an der Glasscheibe montiert werden. Soweit die Randschiene kein Schloß tragen soll, entfällt der Klemmschienenabschnitt 5. Der Klemmschienenabschnitt 7 erstreckt sich dann vorzugsweise über die gesamte Türbreite, wobei jedoch auch kürzere Ausführungsformen insbesondere nach Art eines Eckbeschlags ohne Abwandlung des Strangpreßprofils möglich sind.

## Patentansprüche

1. Randschiene für eine Scheibe (3), insbesondere einer Ganzglastüre, mit wenigstens zwei den Scheibenrand (1) umspannenden, in Längsrichtung des Scheibenrands (1) im Abstand voneinander angeordneten Klemmschienenabschnitten (5, 7), von denen jeder aus zwei durch quer zur Scheibenfläche verlaufende Klemmschrauben (41) miteinander verbundenen Profilschienenstücken (37, 39) besteht, mit wenigstens einem an zumindest einem der Profilstücke (37) lösbar befestigten Beschlagteil (9, 27) und mit zwei die Klemmschienenabschnitte (5, 7) sowie den Abstand zwischen diesen beiderseits der Scheibe (3) überdeckenden, lösbar an den Klemmschienenabschnitten (5, 7) befestigten Abdeckleisten (59), dadurch gekennzeichnet, daß wenigstens ein Beschlagteil, insbesondere ein Schloß (89), in Längsrichtung des Scheibenrands (1) zwischen den beiden Klemmschienenabschnitten (5, 7) angeordnet und an Profilschienenstücken (37) beider Klemmschienenabschnitte (5, 7) befestigt ist.

2. Randschiene nach Anspruch 1, dadurch gekennzeichnet, daß die Länge der durch die Klemmschienenabschnitte (5, 7) und den Beschlagteile (9) bzw. die Beschlagteile gebildeten Baueinheit etwa gleich der Scheibenbreite bemessen ist.

3. Randschiene nach Anspruch 1 oder 2, dadurch gekennzeichnet, daß das Schloß als Einsteck-Stulpschloß (9) ausgebildet ist, dessen in Längsrichtung des Scheibenrands (1) verlaufende Stulpschiene (11) den Abstand zwischen den Klemmschienenabschnitten (5, 7) überbrückt und an diesen angeschraubt ist.

4. Randschiene nach Anspruch 3, dadurch gekennzeichnet, daß die Stulpschiene (11) über Abstandhalter (17, 19) an einer in Längsrichtung des Scheibenrands (1) und rechtwinkelig zur Scheibenfläche verlaufenden Profilseitenfläche (21) eines der Profilschienenstücke (37) jeder der beiden Klemmschienenabschnitte (5, 7) abgestützt angeschraubt ist.

## Claims

1. An edge rail for a pane (3), in particular of an all-glass door, with at least two clamping rail portions (5, 7) which grip the pane edge (1) and which are disposed at a distance from one another in the longitudinal direction of the pane edge (1) and each of which comprises two profiled rail members (37, 39) joined together by clamping screws (41) extending transversely to the pane surface, with at least one fitting (9, 27) releasably fastened to at least one of the profiled members (37) and with two covering strips (59) which cover the clamping rail portions (5, 7) on either side of the pane (3) and the space between them and which are detachably secured to the clamping rail portions (5, 7), characterised in that at least one fitting, in particular a lock (89), is disposed between the two clamping rail portions (5, 7) in the longitudinal direction of the pane edge (1) and is secured to profiled rail members (37) of both clamping rail portions (5, 7).

2. An edge rail according to claim 1, characterised in that the length of the assembly formed by the clamping rail portions (5, 7) and the fitting (9) or the fittings is calculated to be approximately equal to the width of the pane.

3. An edge rail according to claim 1 or 2, characterised in that the lock is in the form of a mortice-type lock (9), the faceplate (11) of which extends in the longitudinal direction of the pane edge (1) spanning the distance between the clamping rail portions (5, 7) and is screwed thereto.

4. An edge rail according to claim 3, characterised in that via spacers (17, 19) the faceplate (11) is screwed to bear against a profiled lateral surface (21) of one of the profiled rail members (37) of each of the two clamping rail portions (5, 7), said lateral surface (21) extending in the longitudinal direction of the pane edge (1) and at right angles to the pane surface.

## Revendications

1. Listeau de bord pour une vitre (3), en particulier pour un battant fait entièrement en verre, comprenant au moins deux tronçons (5, 7) de rail de coincement qui enserrent le bord (1) de la vitre, sont disposés à distance l'un de l'autre dans le sens longitudinal de ce bord (1) de la vitre, et dont chacun se compose de deux pièces (37, 39) en rail profilé, reliées l'une à l'autre par l'intermédiaire de vis de coincement (41) s'étendant transversalement par rapport à la surface de la vitre ; au moins. une partie de ferrure (9, 27) fixée de manière libérable à au moins l'une (37) des pièces profilées ; et deux joncs de recouvrement (59) qui sont fixés de manière libérable aux tronçons (5, 7) de rail de coincement, et recouvrent ces tronçons (5, 7) de rail de coincement ainsi que la distance entre ces derniers, de part et d'autre de la vitre (3), caractérisé par le fait qu'au moins une partie de ferrure, notamment une serrure (89), est disposée entre les deux tronçons (5, 7) de rail de coincement dans le sens longitudinal du bord (1) de la vitre, et est fixée à des pièces (37) en rail profilé des deux tronçons (5, 7) de rail de coincement.

2. Listeau de bord selon la revendication 1, caractérisé par le fait que la longueur de l'ensemble constitutif unitaire, formé par les tronçons (5, 7) de rail de coincement et la partie de ferrure (9) ou, respectivement, les parties de ferrure, est dimensionnée sensiblement égale à la largeur de la vitre.

3. Listeau de bord selon la revendication 1 ou 2, caractérisé par le fait que la serrure est réalisée sous la forme d'une serrure encastrée (9) à feuillure, dont le rail de feuillure (11), s'étendant dans le sens longitudinal du bord (1) de la vitre, couvre la distance entre les tronçons (5, 7) de rail de coincement et est vissé à ces derniers.

4. Listeau de bord selon la revendication 3, caractérisé par le fait que le rail de feuillure (11) est vissé en appui, par l'intermédiaire d'éléments d'espacement (17, 19), à une surface latérale profilée (21), s'étendant dans le sens longitudinal du bord (1) de la vitre et perpendiculairement à la surface de cette vitre, de l'une (37) des pièces en rail profilé de chacun des deux tronçons (5, 7) de rail de coincement.
